# EUROPÄISCHE PATENTSCHRIFT

(11) **EP 2 001 430 B1**
(45) Veröffentlichungstag und Bekanntmachung des Hinweises auf die Patenterteilung: **16.03.2011**
(21) Anmeldenummer: 06841083.6
(22) Anmeldetag: 21.12.2006
(51) Int. Cl.: A61J 1/00, A61J 1/06

(54) **SYSTEM ZUM ZUBEREITEN UND BEREITSTELLEN EINES DURCH VERMISCHEN EINER TROCKENSUBSTANZ MIT EINEM FLUID GEBILDETEN FLIESSFÄHIGEN MEDIUMS**
SYSTEM FOR PREPARING AND MAKING AVAILABLE A FLOWABLE MEDIUM FORMED BY MIXING A DRY SUBSTANCE WITH A FLUID
SYSTEME DE PREPARATION ET DE FOURNITURE D'UN FLUIDE VERSABLE FORME PAR MELANGE D'UNE SUBSTANCE SECHE ET D'UN FLUIDE

(30) Priorität: 02.03.2006 DE 102006009611
(43) Veröffentlichungstag der Anmeldung: 17.12.2008
(73) Patentinhaber: Hansen, Bernd, 74429 Sulzbach-Laufen (DE)
(72) Erfinder: Hansen, Bernd, 74429 Sulzbach-Laufen (DE)
(74) Vertreter: Bartels, Martin Erich Arthur
(86) Internationale Anmeldenummer: PCT/EP2006/012361
(87) Internationale Veröffentlichungsnummer: WO 2007/098801

(56) Entgegenhaltungen:
- EP-A- 0 373 016
- EP-A1- 0 702 968
- WO-A-03/086268
- DE-A1- 3 152 033
- US-A1- 2001 025 672

## Beschreibung

Die Erfindung bezieht sich auf ein System zum Zubereiten und Bereitstellen eines durch Vermischen einer Trockensubstanz mit einem Fluid gebildeten fließfähigen Mediums, insbesondere eines Mediums für therapeutische Zwecke, mit den Systembestandteilen: Ein erstes, das Fluid aufnehmendes Behältnis mit einem zur Volumenveränderung gegen eine Rückstellkraft verformbaren Wandteil; ein zweites, die Trockensubstanz aufnehmendes Behältnis; und eine Transfervorrichtung zum Herstellen einer Fluidverbindung zwischen erstem und zweitem Behältnis; wobei das erste Behältnis für seine Verbindung mit der Transfervorrichtung an einem Ende ein Kopfteil aufweist, an dem erste Rastmittel zur Bildung einer Verrastung mit zweiten Rastmitteln vorgesehen sind, die an einer zugeordneten Anschlusseinrichtung der Transfervorrichtung vorhanden sind, und wobei das Kopfteil einen zentralen, vorspringenden Stutzen aufweist, dessen Ende normalerweise durch ein abnehmbares Verschlussteil geschlossen ist.

Ein derartiges System ist aus DE 31 52 033 A1 bekannt geworden. Das bekannte System umfasst einen Behälter zur sterilen Ablage von Medikamenten oder dergleichen in ein insbesondere als Faltenbalg ausgebildetes Appliziergerät, wobei der Behälter eine vom Appliziergerät-Mundstückrohr durchstoßbare Folienwand aufweist und unterhalb der Folienwand ein im Behälter in Richtung des Medikamentenraumes verschiebbarer Kolben angeordnet ist, welcher an seiner der Folienwand zugekehrten Seite eine Vertiefung zum dichtenden Eintritt des Mundstückrohrendes aufweist und über dessen gegenüberliegende Seite eine Tülle vorsteht. Im Bereich einer die Tülle begrenzenden Vertiefung ist eine Rastschulter vorgesehen zum Einsatz in eine Rastkehle im Endbereich des Mundstückrohres. Bei Durchtritt durch die Folienwand dringt das Mundstückrohr in die Vertiefung ein und verrastet dort.

Vielfach müssen flüssige Medien, die beispielsweise für therapeutische Zwecke oder auch für andere Zwecke vorgesehen sind, in zeitlicher Nähe zum eigentlichen Verwendungsfall frisch zubereitet werden, weil lediglich die das Medium bildenden Komponenten für sich ausreichend stabil und/oder lagerfähig sind, nicht jedoch das fertig zubereitete Medium. In der Praxis ergibt sich daher häufig die Notwendigkeit, eine Trockensubstanz und ein Fluid so lange gesondert voneinander vorzuhalten, bis die Anwendung des aus einer Mischung aus Trockensubstanz und Fluid gebildeten Mediums ansteht.

Üblicherweise wird hierbei so vorgegangen, dass das Fluid, beispielsweise ein Lösungsmittel, mittels einer Injektionsspritze aufgenommen und in ein die Trockensubstanz enthaltendes Behältnis eingespritzt wird. Danach wird die entstandene Lösung mit einer neuen Spritze entnommen, um in gewünschter Art und Weise appliziert oder verabreicht zu werden, was bei therapeutischen Anwendungen etwa durch Injizieren, das Einbringen als Zusatzstoff in einen Infusionsbehälter oder dergleichen geschehen kann.

Derartige Handhabungsvorgänge, bei denen Injektionsnadeln benutzt werden, bergen die Gefahr, dass es zu Verletzungen kommen kann. Dieser Umstand ist insbesondere bei Arbeiten in einem Umfeld, bei dem mit dem Vorhandensein von HI-Viren zu rechnen ist, äußerst problematisch.

Im Hinblick hierauf stellt sich die Erfindung die Aufgabe, ein System zum Zubereiten und Bereitstellen eines durch Vermischen einer Trockensubstanz mit einem Fluid gebildeten fließfähigen Mediums zur Verfügung zu stellen, das sich durch eine verbesserte Handhabungssicherheit auszeichnet.

Diese Aufgabe ist erfindungsgemäß durch ein System gelöst, das die Merkmale des Patentanspruches 1 in seiner Gesamtheit aufweist. Gemäß dem Kennzeichen von Patentanspruch 1 sind die ersten Rastmittel des Kopfteils durch mit diesem einstückige, sich unter Bildung eines Zwischenraumes jeweils entlang der Außenseite des Stutzens erstreckende Arme gebildet, an deren freien Endbereichen Rastkörper angeformt sind, die in Richtung auf den Stutzen vorstehen.

Dadurch, dass eine Transfervorrichtung als zusätzlicher Systembestandteil vorhanden ist, erfolgt der für die Zubereitung und das Bereitstellen des Mediums erforderliche Fluidaustausch zwischen den beteiligten Behältnissen in einem geschlossenen Funktionsablauf, d. h. ohne dass eine gesonderte Handhabung der einzelnen Behälter für sich und das Aufziehen einer Spritze aus dem einen Behältnis und das Einspritzen des aufgezogenen Fluides in das andere Behältnis erforderlich wären. Dadurch, dass das das betreffende Fluid aufnehmende erste Behältnis einen Wandteil aufweist, der gegen eine Rückstellkraft verformbar ist, läßt sich das Fluid aus dem ersten Behältnis über die Transfervorrichtung in das die Trockensubstanz aufnehmende zweite Behältnis hinein drücken, so dass in diesem Behältnis das Vermischen der Trockensubstanz mit dem Fluid stattfindet. Wenn dies erfolgt ist, gibt man den verformbaren Wandteil des ersten Behältnisses frei, so dass sich aufgrund der am ersten Behältnis wirksamen Rücksteltkraft dessen Volumen wieder vergrößert und somit das zubereitete Medium über die Transfervorrichtung in das erste Behältnis hinein gesaugt wird, in welchem nunmehr das fertig zubereitete Medium zur Verwendung bereit steht. Das erfindungsgemäße System ermöglicht nicht nur eine sichere Handhabung ohne Verletzungsgefahr, sondern bietet darüber hinaus aufgrund des geschlossenen Funktionsablaufes auch einen besonderen Schutz gegen Kontamination.

Vorzugsweise ist der gegen Rückstellkraft verformbare Wandteil des ersten Behältnisses durch einen eine inhärente Rückstellkraft gegen Verformung aufweisenden Faltenbalg gebildet, wobei das Kopfteil vorzugsweise am Faltenbalg einstückig angeformt ist. Bei einem derartigen Behältnis handelt es sich vorzugsweise um einen ampullenartigen Kunststoffbehälter, der nach dem bekannten bottelpack^{®} Formverfahren hergestellt und mit dem betreffenden Fluid befüllt ist und dessen Wand mit Falten versehen und derart balgartig gestaltet ist, dass sie in Axialrichtung zusammengedrückt werden kann, um das enthaltene Fluid auszudrücken. Ein aus geeignetem Kunststoffwerkstoff gebildeter derartiger Faltenbalg kehrt nach Entfernen der auf ihn wirkenden Druckkraft in die ursprüngliche Form zurück, in der das Volumen des Behälters auf die Ursprungsgröße zurückgebracht ist.

In vorteilhafter Weise kann hierbei die Anordnung so getroffen sein, dass das Kopfteil in seinem dem Stutzen zugeordneten Endbereich einen Luer-Anschluss aufweist. Weiter ist es vorteilhaft, wenn als Verschlussteil ein mit dem Stutzen einstückiger Abdrehknebel vorgesehen ist.

Bei einer derartigen Gestaltung des Kopfteiles und der Rastmittel des ersten Behältnisses kann die diesem Behältnis zugeordnete Anschlusseinrichtung der Transfervorrichtung einen hohlen Anschlusszapfen aufweisen, der zur Bildung einer Steckverbindung mit dem Stutzen des ersten Behältnisses eine endseitige Erweiterung als Sitz für die Aufnahme des Stutzens aufweist, der sich mit seiner äußeren Wandfläche in den Zwischenraum zwischen den die Rastmittel des Kopfes bildenden Armen erstreckt. Auf besonders einfache Weise ergibt sich beim Bilden der Steckverbindung durch die Aufnahme des Stutzens des ersten Behältnisses im Sitz des hohlen Anschlusszapfens der Transfervorrichtung ein fluiddichter Anschluss bei gleichzeitiger mechanischer Verbindung durch die zusammenwirkenden Rastmittel.

Die ersten Rastmittel des Kopfteiles können an den Rastkörpern vertiefte Rastkerben aufweisen. Als an der Anschlusseinrichtung der Transfervorrichtung vorgesehene zweite Rastmittel können hierbei Rastnasen vorgesehen sein, die an der äußeren Wandfläche des Anschlusszapfens angeformt sind und mit den Rastkerben an den Armen des Kopfteiles zusammenwirken und so die gebildete Steckverbindung sichern.

Bei vorteilhaften Ausführungsbeispielen weist die Transfervorrichtung in Verlängerung des Anschlusszapfens einen Durchgangskanal auf, dessen Endabschnitt als Bestandteil der für das zweite Behältnis vorgesehen Anschlusseinrichtung der Transfervorrichtung durch eine vorspringende Kanüle gebildet ist, über die gleichzeitig die Fluidverbindung mit dem die Trokkensubstanz enthaltenden zweiten Behältnis herstellbar ist, wenn dieses einen durch die Kanüle durchdringbaren Verschluss aufweist. Derartige Behältnisse, vorzugsweise in Form kleinvolumiger Glasflaschen, sind handelsüblich.

Bei besonders vorteilhaften Ausführungsbeispielen kann als zusätzlicher Systembestandteil ein Hilfsmittel vorgesehen sein, das das Zusammenführen der Transfervorrichtung und des zweiten Behältnisses in der für das Durchdringen des Verschlusses durch die Kanüle vorgesehenen Lagebeziehung erleichtert und vereinfacht. Hierfür kann ein Hülsenkörper vorgesehen sein, der an einem Ende offen ist und am anderen Ende eine Endplatte mit einer zentralen Durchgangsöffnung für die Kanüle der Transfervorrichtung aufweist, wobei der Hülsenkörper so gestaltet ist, dass er eine Führung für das zweite Behältnis bildet, welches in den Hülsenkörper vom offenen Ende her in Richtung auf die Kanüle einschiebbar ist. Für die Durchführung des Anschlussvorganges braucht daher das zweite Behältnis, beispielsweise in Form einer kleinvolumigen Glasflasche handelsüblicher Art, lediglich in den Hülsenkörper eingeschoben zu werden, nachdem die Transfervorrichtung zuvor durch die zentrale Durchgangsöffnung der Endplatte in den Hülsenkörper eingesteckt worden ist. Dadurch ist sichergestellt, dass beim Einschieben des Behältnisses in den Hülsenkörper die Kanüle den Zentralbereich, d. h. den durchdringbaren Bereich, des Verschlusses des zweiten Behältnisses durchdringt.

Bei solcher Gestaltung des Hülsenkörpers bildet dieser gleichzeitig eine Schutzummantelung der eingesteckten Kanüle. Obgleich eine derartige Kanüle im Unterschied zu üblichen Injektionsnadeln keine ins Gewicht fallende Verletzungsgefahr darstellt, ergibt sich durch die Ummantelung eine zusätzliche Verbesserung der Handhabungssicherheit.

Gegenstand der Erfindung ist auch ein Behältnis, das für die Benutzung beim erfindungsgemäßen System vorgesehen und durch die im Patentanspruch 12 angegebenen Merkmale gekennzeichnet ist.

Gemäß dem Patentanspruch 16 betrifft ein weiterer Gegenstand der vorliegenden Erfindung die Verwendung eines Systems nach einem der Ansprüche 1 bis 11 sowie eines Behältnisses nach einem der Ansprüche 12 bis 15 zum Zubereiten und Bereitstellen eines fließfähigen Mediums.

Nachstehend ist die Erfindung anhand der Zeichnung im Einzelnen erläutert. Es zeigen:
- Fig. 1 eine annähernd in natürlicher Größe gezeichnete Seitenansicht einer als erstes Behältnis des Systemes vorgesehenen Faltenbalg-Ampulle;
- Fig. 2 eine abgebrochen gezeichnete Ansicht nur des ihrem Kopfteil benachbarten Bereiches der Ampulle von Fig. 1, demgegenüber um 90° um die Ampullenlängsachse verdreht;
- Fig. 3 eine gegenüber Fig. 1 und 2 stark vergrößert und abgebrochen gezeichnete Teilansicht nur des in Fig. 1 mit Pfeil III bezeichneten Bereiches des mit einem Luer-Anschluss versehenen Stutzens am Kopfteil der Faltenbalg-Ampulle;
- Fig. 4 eine im Längsschnitt gezeichnete Darstellung eines Ausführungsbeispieles des erfindungsgemäßen Systemes, wobei die Systembestandteile wie Faltenbalg-Ampulle von Fig. 1 als ein erstes Behältnis, eine Transfervorrichtung sowie eine Glasflasche als zweites Behältnis in auseinander gezogenen Positionen dargestellt sind;
- Fig. 5 eine der Fig. 4 entsprechende Darstellung, wobei jedoch die Systembestandteile in zusammengesetzter Position und in einem einem ersten Arbeitsschritt des Funktionsablaufes entsprechenden Zustand dargestellt sind;
- Fig. 6 einen gegenüber Fig. 5 stark vergrößert und abgebrochen gezeichneten Teillängsschnitt lediglich des in Fig. 5 mit VI bezeichneten Bereiches;
- Fig. 7A, 7B und 7C der Fig. 5 ähnliche Darstellungen des Systemes, wobei einem zweiten, einem dritten bzw. einem vierten Schritt des Funktionsablaufes entsprechende Betriebszustände dargestellt sind;
- Fig. 8 eine gegenüber einer praktischen Ausführungsform leicht vergrößert gezeichnete Seitenansicht, in der das zweite Behältnis, ein als Anschluss-Hilfsmittel dienender Hülsenkörper sowie lediglich der dem zweiten Behältnis benachbarte Endabschnitt der Transfervorrichtung gezeigt sind, und
- Fig. 9 eine der Fig. 8 entsprechende Ansicht in um 90° demgegenüber gedrehter Darstellung.

Fig. 1 zeigt eine als Ganzes mit 1 bezeichnete Faltenbalg-Ampulle in geschlossenem Zustand, die als erstes Behältnis Bestandteil des hier zu beschreibenden, erfindungsgemäßen Systemes bildet. Die Ampulle 1 ist zusammen mit dem ihren eigentlichen Aufnahmeraum bildenden Faltenbalg 3, einem sich als Abschlussteil hieran anschließenden Kopfteil 5 und mit einem dessen Ausgangsöffnung 9 (Fig. 3) verschließenden Abdrehknebel 7 nach dem bekannten bottelpack^{®} Verfahren aus Kunststoff einstückig hergestellt und mit einem Fluid befüllt. Das zur Herstellung verwendete Kunststoffmaterial weist eine gewisse Elastizitätseigenschaft auf, so dass, wenn der Abdrehknebel 7 entfernt ist, der Faltenbalg 3 in Axialrichtung zusammengedrückt werden kann, so dass durch die entsprechende Verkleinerung des Volumens das enthaltene Fluid aus der Öffnung 9 (Fig. 3) am Stutzen 11 ausgedrückt werden kann. Wird der Faltenbalg 3 freigegeben, kehrt er durch die aufgrund seiner Elastizität gegebenen Rückstellkraft in die in Fig. 1 gezeigte Ausgangsform zurück, wobei der Innenraum des Faltenbalges 3 wieder das Ausgangsvolumen besitzt.

Fig. 3 zeigt die Außenform des Stutzens 11 des Kopfteiles 5, wobei ersichtlich ist, dass sich an dem an der Öffnung 9 befindlichen Endbereich ein Luer-Anschluss 13 befindet. Wie aus den Fig. ebenfalls zu entnehmen ist, sind am Kopfteil 5 beidseits des Stutzens 11 Arme 15 angeformt, die sich in einem Abstand von der Außenseite des Stutzens 11 in Axialrichtung erstrecken. In der Nähe der Endränder dieser Arme 15 befinden sich vertiefte Rastkerben 17, die für die Verrastung mit einer Rastrippe 19 vorgesehen sind, die sich an einer als weiteres Bestandteil des Systemes dienenden Transfervorrichtung 21 befindet. Die Verrastung kommt zustande, wenn, ausgehend von dem in Fig. 4 gezeigten Betriebszustand, der Abdrehknebel 7 der Faltenbalg-Ampulle 1 entfernt wird und als nächster Schritt des Funktionsablaufes eine Steckverbindung mit der Transfervorrichtung 21 hergestellt wird, wie dies in Fig. 5 gezeigt ist. Nähere Einzelheiten der mit der Transfervorrichtung 21 hergestellten Steckverbindung sind in Fig. 6 in größerem Maßstab verdeutlicht, die den in Fig. 5 mit VI bezeichneten Bereich zeigt. Wie zu ersehen ist, befindet sich hierbei der Stutzen 11 am Kopfteil 5 innerhalb eines erweiterten Sitzes 23 in einem hohlen Anschlußzapfen 25 der Transfervorrichtung 21, wobei der Stutzen 11 im Sitz 23 passend, d. h. unter Abdichtung, aufgenommen ist. Wie ebenfalls aus Fig. 6 am deutlichsten zu ersehen ist, befindet sich die Rastrippe 19 an der Außenseite des Zapfens 25 in der Nähe von dessen freiem Ende. Die die Rastkerben 17 aufweisenden Arme 15 erstrecken sich vom Kopfteil 5 ausgehend über die Außenseite des Zapfens 25 bis über die Rastrippe 19, die in die Kerben 17 einschnappt.

Fig. 5, 7A, 7B und 7C verdeutlichen den weiteren Funktionsablauf bei der Benutzung des erfindungsgemäßen Systemes. Wie ersichtlich, weist die Transfervorrichtung 21 in Verlängerung des Sitzes 23 des Anschlußzapfens 25 einen axialen Durchgangskanal 29 auf, der sich durch ein verdickung 31, welche eine Anschlagschulter 32 (Fig. 4) bildet, hindurch erstreckt und in einer axial vorstehenden Kanüle 33 endet. Eine als zweites Behältnis des Systemes fungierende Glasflasche 35 mit einem durch die Kanüle 33 durchdringbaren Verschluß 37 ist an die Anschlagschulter 32 anlegbar, so dass sich das Ende der Kanüle 33 ins Innere der Flasche 35 erstreckt. Wenn dies der Fall ist, und bei hergestellter Steckverbindung zwischen Faltenbalg-Ampulle 1 und Transfervorrichtung 21, kann nun durch Zusammendrücken des Faltenbalges 3 das in der Ampulle 1 befindliche Fluid ausgedrückt und über die Transfervorrichtung 21 in die Flasche 35 hinein gedrückt werden. Diese enthält für die Bereitung des herzustellenden Mediums im Ausgangszustand, der in Fig. 4 dargestellt ist, beispielsweise eine Trockensubstanz 39, zu der das Fluid, beispielsweise ein Lösungsmittel 41, siehe Fig. 5, hinzugefügt wird.

Fig. 7A zeigt als nächsten Schritt den Betriebszustand, bei dem nach der Vermischung der Trockensubstanz 35 mit dem Lösungsmittel 41 sich das fertige Medium 43 in der Flasche 35 befindet. Um das fertige Medium aus der Flasche 35 über die Transfervorrichtung 21 in die Faltenbalg-Ampulle 1 zurück zu bringen, so dass das fertige Medium darin bereit gestellt ist, kann, wie in Fig. 7B dargestellt ist, so vorgegangen werden, dass das System umgewendet wird, worauf, wie in Fig. 7C dargestellt, der zusammengedrückte Faltenbalg 3 nunmehr freigegeben wird, so dass durch dessen Volumenvergrößerung das Medium 43 aus der Flasche 35 in die Faltenbalg-Ampulle 1 zurück gesaugt wird, siehe Fig. 7C. Nach Lösen der Steckverbindung mit der Transfervorrichtung 21 ist das fertige Medium nunmehr in der Ampulle 1 bereitgestellt.

Fig. 8 und 9 zeigen eine Variante des Systemes, wobei ein Anschluss-Hilfsmittel vorgesehen ist, um die das zweite Behältnis bildende Flasche 35 einfach und bequem in definierte Ausrichtung mit der Transfervorrichtung 21 zu bringen. Eine Besonderheit des Hilfsmittels ist, dass es gleichzeitig eine Schutzummantelung für die Kanüle 33 der Transfervorrichtung 21 und damit auch eine Ummantelung für die Flasche 35 bildet, wie dies aus Fig. 8 und 9 zu ersehen ist. Diese Fig. zeigen, dass die Flasche 35 mit eingesteckter Kanüle von einem Hülsenkörper 45 in Form eines Hohlzylinders umgeben ist, der an dem von der Transfervorrichtung 21 abgekehrten Ende offen ist, so dass die Flasche von dem offenen Ende her in Axialrichtung in den Hülsenkörper 45 eingeschoben werden und in eine Position gebracht werden kann, in der die Kanüle 33 in die Flasche 35 eintritt. Der Hülsenkörper 45 weist an dem an der Anschlagschulter 32 der Transfervorrichtung 21 liegenden Ende eine eine zentrale Durchtrittsöffnung für die Kanüle 33 umgebende Endplatte 44 auf.

Wie Fig. 8 und 9 außerdem zeigen, sind in der Wand des Hülsenkörpers 45 Ausklinkungen 59 frei geschnitten, die sich federnachgiebig ins Innere der Ummantelung 45 erstrecken. Beim Einschieben der Flasche 35 in den Hülsenkörper 45 schnappen diese Wandteile am Flaschenhals hinter dem Flaschenoberteil 61 ein, so dass die in den Hülsenkörper 45 eingeschobene Flasche 35 lagegesichert ist. Der Hülsenkörper 45 ist vorzugsweise aus einem durchsichtigen Kunststoffwerkstoff geformt, so dass bei der Benutzung des Systemes der Vorgang des Vermischens von Fluid 41 und Trockensubstanz 39 visuell beobachtet werden kann.

## Patentansprüche

1. System zum Zubereiten und Bereitstellen eines durch Vermischen einer Trockensubstanz (39) mit einem Fluid (41) gebildeten fließfähigen Mediums (43), insbesondere eines Mediums für therapeutische Zwecke, mit den Systembestandteilen:
- ein erstes, das Fluid (41) aufnehmendes Behältnis (1) mit einem zur Volumenveränderung gegen eine Rückstellkraft verformbaren Wandteil (3);
- ein zweites, die Trockensubstanz (39) aufnehmendes Behältnis (35); und
- eine Transfervorrichtung (21) zum Herstellen einer Fluidverbindung zwischen erstem (1) und zweitem Behältnis (35);
- wobei das erste Behältnis (1) für seine Verbindung mit der Transfervorrichtung (21) an einem Ende ein Kopfteil (5) aufweist, an dem erste Rastmittel (15, 17) zur Bildung einer Verrastung mit zweiten Rastmitteln (19) vorgesehen sind, die an einer zugeordneten Anschlusseinrichtung (23, 25) der Transfervorrichtung (21) vorhanden sind, und
- wobei das Kopfteil (5) einen zentralen, vorspringenden Stutzen (11) aufweist, dessen Ende normalerweise durch ein abnehmbares Verschlussteil (7) geschlossen ist,
- **dadurch gekennzeichnet, dass** die ersten Rastmittel des Kopfteils (5) durch mit diesem einstückige, sich unter Bildung eines Zwischenraumes jeweils entlang der Außenseite des Stutzens (11) erstreckende Arme (15) gebildet sind, an deren freien Endbereichen Rastkörper angeformt sind, die in Richtung auf den Stutzen (11) vorstehen.

2. System nach Anspruch 1, **dadurch gekennzeichnet, dass** der gegen Rückstellkraft verformbare Wandteil des ersten Behältnisses (1) durch einen eine inhärente Rückstellkraft gegen Verformung aufweisenden Faltenbalg (3) gebildet ist.

3. System nach Anspruch 1 oder 2, **dadurch gekennzeichnet, dass** das Kopfteil (5) im dem Stutzen (11) zugeordneten Endbereich einen Luer-Anschluss (13) aufweist.

4. System nach einem der vorhergehenden Ansprüche, **dadurch gekennzeichnet, dass** als Verschlussteil ein mit dem Stutzen (11) einstückiger Abdrehknebel (7) vorgesehen ist.

5. System nach einem der vorhergehenden Ansprüche, **dadurch gekennzeichnet, dass** die dem ersten Behältnis (1) zugeordnete Anschlusseinrichtung der Transfervorrichtung (21) einen hohlen Anschlusszapfen (25) aufweist, der zur Bildung einer Steckverbindung mit dem Stutzen (11) des ersten Behältnisses (1) eine endseitige Erweiterung (23) als Sitz für die Aufnahme des Stutzens (11) aufweist, wobei sich der Anschlusszapfen (25) mit seiner äußeren Wandfläche in den Zwischenraum zwischen den die ersten Rastmittel (17) des Kopfteiles (5) bildenden Armen (15) erstreckt.

6. System nach einem der vorhergehenden Ansprüche, **dadurch gekennzeichnet, dass** an den an die Arme (15) angeformten Rastkörpern vertiefte Rastkerben (17) vorgesehen sind.

7. System nach Anspruch 5 und 6, **dadurch gekennzeichnet, dass** an der äußeren Wandfläche des Anschlusszapfens (25) eine Rastrippe (19) als mit den Rastkerben (17) der Arme (15) des Kopfteiles (5) zusammenwirkendes Rastmittel der Transfervorrichtung vorgesehen ist.

8. System nach einem der Ansprüche 5 bis 7, **dadurch gekennzeichnet, dass** die Transfervorrichtung (21) in Verlängerung des Anschlusszapfens (25) einen Durchgangskanal (29) aufweist, dessen Endabschnitt als Bestandteil der für das zweite Behältnis (35) vorgesehenen Anschlusseinrichtung der Transfervorrichtung (21) durch eine vorspringende Kanüle (33) gebildet ist.

9. System nach Anspruch 8, **dadurch gekennzeichnet, dass** das zweite Behältnis (35) einen durch die Kanüle (33) durchdringbaren Verschluss (37) aufweist.

10. System nach Anspruch 9, **gekennzeichnet durch** ein Hilfsmittel (44, 45) zum Zusammenführen der Transfervorrichtung (21) und des zweiten Behältnisses (35) in der für das Durchdringen des Verschlusses (37) durch die Kanüle (33) vorgesehenen Lagebeziehung.

11. System nach Anspruch 10, **dadurch gekennzeichnet, dass** das Hilfsmittel einen Hülsenkörper (45) aufweist, der an einem Ende offen und am anderen Ende eine Endplatte (44) mit einer zentralen Durchgangsöffnung für die Kanüle (33) der Transfervorrichtung (21) aufweist und dass der Hülsenkörper (45) eine Führung für das Behältnis (35) bildet, welches in den Hülsenkörper (45) vom offenen Ende her in Richtung auf die Kanüle (33) einschiebbar ist.

12. Behältnis (1) für ein System nach einem der Ansprüche 1 bis 11, **dadurch gekennzeichnet, dass** es ein gegen Rückstellkraft verformbares Wandteil besitzt, das durch einen eine inhärente Rückstellkraft gegen Verformung aufweisenden Faltenbalg (3) gebildet ist.

13. Behältnis nach Anspruch 12, **dadurch gekennzeichnet, dass** das Behältnis (1) für seine Verbindung mit der Transfervorrichtung (21) an einem Ende des Faltenbalges (3) ein Kopfteil (5) aufweist, an dem Rastmittel (15, 17) zur Bildung einer Verrastung mit Rastmitteln (19) vorgesehen sind, die an einer zugeordneten Anschlusseinrichtung (23, 25) der Transfervorrichtung (21) vorhanden sind.

14. Behältnis nach Anspruch 13, **dadurch gekennzeichnet, dass** das Kopfteil (5) einen zentralen, vorspringenden Stutzen (11) aufweist, dessen Ende normalerweise durch ein abnehmbares Verschlussteil, vorzugsweise einen mit dem Stutzen (11) einstückigen Abdrehknebel (7), geschlossen ist.

15. Behältnis nach Anspruch 14, **dadurch gekennzeichnet, dass** die Rastmittel des Kopfteiles (5) durch mit diesem einstückige, sich unter Bildung eines Zwischenraumes jeweils entlang der Außenseite des Stutzens (11) erstreckende Arme (15) gebildet sind, an deren freien Endbereichen Rastkörper angeformt sind, die in Richtung auf den Stutzen (11) vorstehen und an denen vertiefte Rastkerben (17) vorgesehen sind.

16. Verwendung eines Systems nach einem der Ansprüche 1 bis 11 und eines Behältnisses nach einem der Ansprüche 12 bis 15 zum Zubereiten und Bereitstellen eines fließfähigen Mediums (43), insbesondere eines Mediums für therapeutische Zwecke, wobei durch Aufbringen einer Druckkraft auf den verformbaren Wandteil (3) des ersten Behältnisses (1) dessen Volumen verkleinert und Fluid (41) **dadurch** über die Transfervorrichtung (21) in das zweite Behältnis (35) hinein gedrückt wird und nach dem Vermischen des Fluides (41) mit der im zweiten Behältnis (35) befindlichen Trockensubstanz (39) das Aufbringen der Druckkraft auf den verformbaren Wandteil (3) beendet wird, so dass durch die aufgrund der Rückstellkraft des Wandteiles (3) bewirkte Volumenvergrößerung des ersten Behältnisses (1) das Medium (43) in das erste Behältnis (1) eingesaugt wird und in diesem zur Benutzung bereit gestellt ist.

## Claims

1. A system for preparing and making available a flowable medium (43) formed by mixing a dry substance (39) with a fluid (41), in particular a medium for therapeutic purposes, comprising the system components:
- a first container (1) which holds the fluid (41) having a wall part (3) which can be deformed against a restoring force to change the volume;
- a second container (35) which holds the dry substance (39); and
- a transfer device (21) for producing a fluid connection between the first (1) and the second container (35);
- the first container (1) having for its connection to the transfer device (21) a head part (5) at one end on which catch means (15, 17) are provided for forming locking with second catch means (19) which are present on an assigned connection device (23, 25) of the transfer device (21), and
- the head part (5) having a central, projecting connection piece (11) the end of which is normally closed by a detachable closure part (7),
- **characterised in that** the first catch means of the head part (5) are formed by arms (15) which are integral with the head part and which extend along the outside of the connection piece (11) with the formation of an intermediate space, on the free end regions of the arms catch bodies being moulded which project in the direction of the connection piece (11).

2. The system according to Claim 1, **characterised in that** the wall part of the first container (1) which can be deformed against a restoring force is formed by a bellows (3) having an inherent restoring force against deformation.

3. The system according to Claim 1 or 2, **characterised in that** the head part (5) has a Luer connection (13) in the end region assigned to the connection piece (11).

4. The system according to any of the preceding claims, **characterised in that** a twist-off toggle (7) integral with the connection piece (11) is provided as a closure part.

5. The system according to any of the preceding claims, **characterised in that** the connection device of the transfer device (21) assigned to the first container (1) has a hollow connecting shank (25) which, in order to form a plug connection with the connection piece (11) of the first container (1) has an end-side widening (23) as a seat for holding the connection piece (11), the connecting shank (25) extending with its outside wall surface into the intermediate space between the arms (15) forming the first catch means (17) of the head part (5).

6. The system according to any of the preceding claims, **characterised in that** recessed catch notches (17) are provided on the catch bodies moulded onto the arms (15).

7. The system according to Claims 5 and 6, **characterised in that** a catch rib (19) is provided as a catch means of the transfer device interacting with the catch notches (17) of the arms (15) of the head part (5) on the outside wall surface of the connecting shank (25).

8. The system according to any of Claims 5 to 7, **characterised in that** the transfer device (21) in an extension of the connecting shank (25) has a through channel (29) the end section of which as a component of the connection device of the transfer device (21) provided for the second container (35) is formed by a projecting cannula (33).

9. The system according to Claim 8, **characterised in that** the second container (35) has a closure (37) which can be penetrated by the cannula (33).

10. The system according to Claim 9, **characterised by** an aid (44, 45) for joining the transfer device (21) and the second container (35) in the positional relationship provided for penetration of the closure (37) by the cannula (33).

11. The system according to Claim 10, **characterised in that** the aid has a sleeve body (45) which is open on one end and on the other end has an end plate (44) with a central through opening for the cannula (33) of the transfer device (21), and that the sleeve body (45) forms a guide for the container (35) which can be inserted into the sleeve body (45) from the open end in the direction of the cannula (33).

12. A container (1) for a system according to any of Claims 1 to 11, **characterised in that** it has a wall part which can be deformed against restoring force and which is formed by a bellows (3) having an inherent restoring force against deformation.

13. The container according to Claim 12, **characterised in that** the container (1) has for its connection to the transfer device (21) on one end of the bellows (3) a head part (5) on which there are catch means (15, 17) for forming locking with catch means (19) which are present on an assigned connection device (23, 25) of the transfer device (21).

14. The container according to Claim 13, **characterised in that** the head part (5) has a central, projecting connection piece (11) the end of which is normally closed by a detachable closure part, preferably a twist-off toggle (7) integral with the connection piece (11).

15. The container according to Claim 14, **characterised in that** the catch means of the head part (5) are formed by arms (15) which are integral with the head part and which respectively extend along the outside of the connection piece (11) with the formation of an intermediate space, on the free end regions of the arms catch bodies are moulded which project in the direction of the connection piece (11) and on which there are recessed catch notches (17).

16. The use of a system according to any of Claims 1 to 11 and of a container according to any of Claims 12 to 15 for preparing and making available a flowable medium (43), in particular a medium for therapeutic purposes, by applying a compressive force to the deformable wall part (3) of the first container (1) its volume being reduced and the fluid (41) thus being forced into the second container (35) by means of the transfer device (21), and after mixing the fluid (41) with the dry substance (39) located in the second container (35) the application of the compressive force to the deformable wall part (3) being ended so that due to the increase in volume which is caused by the restoring force of the wall part (3) the medium (43) is sucked into the first container (1) and is made available in the latter for use.

## Revendications

1. Système de préparation et de mise à disposition d'un milieu (43) susceptible de s'écouler et formé par mélange d'une substance (39) sèche à un fluide (41), notamment d'un milieu à des fins thérapeutiques, comprenant les constituants de système :
- un premier récipient (1) recevant le fluide (41) et ayant une partie (3) de paroi déformable à l'encontre d'une force de rappel pour la variation de volume ;
- un deuxième récipient (35) recevant la substance (39) sèche ; et
- un dispositif (21) de transfert pour ménager une liaison pour du fluide entre le premier (1) et le deuxième récipients (35) ;
- dans lequel le premier récipient (1) a pour sa liaison avec le dispositif (21) de transfert à une extrémité une partie (5) de tête, sur laquelle sont prévus des premiers moyens (15, 17) d'encliquetage pour la formation d'un encliquetage avec des deuxièmes moyens (19) d'encliquetage, qui sont présents sur un dispositif (23, 25) de raccord associé du dispositif (21) de transfert, et
- dans lequel la partie (5) de tête comporte une tubulure (11) centrale en saillie, dont l'extrémité est fermée normalement par une partie (7) de fermeture qui peut être enlevée,
- **caractérisé en ce que** les premiers moyens d'encliquetage de la partie (5) de tête sont formés par des bras (15) d'une seule pièce avec elle, qui s'étendent respectivement le long du côté extérieur de la tubulure (11) en formant un espace intermédiaire et aux parties d'extrémité libre desquels sont formés des corps d'encliquetage, qui font saillie en direction de la tubulure (11).

2. Système suivant la revendication 1, **caractérisé en ce que** la partie formant paroi déformable à l'encontre d'une force de rappel du premier récipient (1) est formée par un soufflet (3) ayant une force de rappel inhérente à l'encontre d'une déformation.

3. Système suivant la revendication 1 ou 2, **caractérisé en ce que** la partie (5) de tête a un raccord (13) luer dans la partie d'extrémité associée à la tubulure (11).

4. Système suivant l'une des revendications précédentes, **caractérisé en ce qu'**il est prévu, comme partie de fermeture, une manette (7) tournante d'une pièce avec la tubulure.

5. Système suivant l'une des revendications précédentes, **caractérisé en ce que** le dispositif de raccord associé au premier récipient (1) du dispositif (21) de transfert comporte un tenon (25) creux de raccord, qui, pour la formation d'une liaison par enfichage avec la tubulure (11) du premier récipient (1), a un élargissement (23) du côté de l'extrémité en tant que siège pour la réception de la tubulure (11), le tenon (25) de raccord s'étendant par sa surface de paroi extérieure dans l'espace intermédiaire compris entre les bras (15) formant les premiers moyens (17) d'encliquetage de la partie (5) de tête.

6. Système suivant l'une des revendications précédentes, **caractérisé en ce qu'**il est prévu des encoches (17) d'encliquetage formées en retrait sur les corps d'encliquetage formés sur les bras (15).

7. Système suivant les revendication 5 et 6, **caractérisé en ce que**, sur la surface de paroi extérieure du tenon (25) de raccord, est prévue une nervure (19) d'encliquetage en tant que moyen d'encliquetage du dispositif de transfert coopérant avec les encoches (17) d'encliquetage des bras (15) de la partie (5) de tête.

8. Système suivant l'une des revendications 5 à 7, **caractérisé en ce que** le dispositif (21) de transfert a dans le prolongement du tenon (25) de raccord un canal (29) de passage, dont le tronçon d'extrémité est formé par une canule (33) en saillie, en tant que constituant du dispositif de raccord, prévu pour le deuxième récipient (35), du dispositif (21) de transfert.

9. Système suivant la revendication 8, **caractérisé en ce que** le deuxième récipient (35) a une fermeture (37) pouvant être traversée par la canule (33).

10. Système suivant la revendication 9, **caractérisé par** un moyen (44, 45) auxiliaire pour faire venir le dispositif (21) de transfert et le deuxième récipient (35) ensemble dans la relation en position prévue pour la traversée de la fermeture (37) par la canule (33).

11. Système suivant la revendication 10, **caractérisé en ce que** le moyen auxiliaire comporte un corps (45) formant manchon, qui est ouvert à une extrémité et a à l'autre extrémité une plaque (44) d'extrémité ayant une ouverture centrale de passage de la canule (33) du dispositif (21) de transfert et **en ce que** le corps (45) formant manchon forme un guidage pour le récipient (35), lequel peut être introduit dans le corps (45) formant manchon à partir de l'extrémité ouverte en direction de la canule (33).

12. Récipient (1) pour un système suivant l'une des revendications 1 à 11, **caractérisé en ce qu'**il possède une partie formant paroi déformable à l'encontre d'une force de rappel et formée par un soufflet (3) ayant une déformation inhérente à l'encontre d'une force de rappel.

13. Récipient suivant la revendication 12, **caractérisé en ce que** le récipient (1) a, pour sa liaison avec le dispositif (21) de transfert, sur une extrémité du soufflet (3), une partie (5) de tête, sur laquelle sont prévus des moyens (15, 17) d'encliquetage pour la formation d'un encliquetage avec des moyens (19) d'encliquetage, qui sont présents sur un dispositif (23, 25) associé du raccord du dispositif (21) de transfert.

14. Récipient suivant la revendication 13, **caractérisé en ce que** la partie (5) de tête a une tubulure (11) centrale en saillie, dont l'extrémité est fermée normalement par une partie de fermeture pouvant être retirée, de préférence une manette (7) tournante, d'une pièce avec la tubulure (11).

15. Récipient suivant la revendication 14, **caractérisé en ce que** les moyens d'encliquetage de la partie (5) de tête sont formés par des bras (15) d'une pièce avec elle, s'étendant respectivement le long du côté extérieur de la tubulure (11) en formant un espace intermédiaire et aux parties d'extrémité libres desquels sont formés des corps d'encliquetage, qui sont en saillie dans la direction de la tubulure (11) et sur lesquels sont prévues des encoches (17) d'encliquetage.

16. Utilisation d'un système suivant l'une des revendications 1 à 11 et d'un récipient suivant l'une des revendications 12 à 15, pour la préparation et la mise à disposition d'un milieu (43) susceptible de s'écouler, notamment d'un milieu à des fins thérapeutiques, dans laquelle, par application d'une force de pression sur la partie (3) de paroi déformable du premier récipient (1), dont le volume est rapetissé, du fluide étant ainsi refoulé par le dispositif (21) de transfert dans le deuxième récipient (35), après le mélange du fluide (41) avec la substance (39) sèche se trouvant dans le deuxième récipient (35), il est mis fin à l'application de la force de pression sur la partie (3) de paroi déformable, de sorte que, par l'agrandissement du volume du premier récipient (1) provoqué en raison de la force de rappel de la partie (3) de paroi, le milieu (43) est aspiré dans le premier récipient (1) et y est mis à disposition pour utilisation.
